# FASCICULE DE BREVET EUROPEEN

(11) **EP 1 051 338 B1**
(45) Date de publication et mention de la délivrance du brevet: **26.01.2005**
(21) Numéro de dépôt: 98959956.8
(22) Date de dépôt: 10.12.1998
(51) Int. Cl.: B65D 75/00

(54) **ETUI POUR PRODUITS TELS QUE DES LINGETTES HUMIDES**
VERPACKUNG FÜR FEUCHTE TÜCHER
CASE FOR PRODUCTS SUCH AS MOIST WIPES

(30) Priorité: 10.12.1997 FR 9715656; 07.10.1998 FR 9812571
(43) Date de publication de la demande: 15.11.2000
(73) Titulaire: Guibert, Denis, 28130 Chartainvilliers (FR)
(72) Inventeur: Guibert, Denis, 28130 Chartainvilliers (FR)
(74) Mandataire: Breese, Pierre
(86) Numéro de dépôt international: PCT/FR1998/002693
(87) Numéro de publication internationale: WO 1999/029589

(56) Documents cités:
- EP-A- 0 119 314
- EP-A- 0 447 636
- EP-A- 0 475 463
- WO-A-91/04920
- US-A- 4 156 493
- US-A- 4 706 844
- US-A- 5 595 300
- US-A- 5 642 810

## Description

La présente invention concerne un étui, et notamment un étui destiné à contenir et distribuer des produits, par exemple des produits se présentant sensiblement sous forme de feuille pliée, disposés en pile à l'intérieur dudit étui.

Elle vise également un article constitué d'un étui contenant de tels produits. On connaît dans l'art antérieur des étuis décrits dans le brevet EP447636, présentant des caractéristiques objet du préambule de la revendication principale. On connaît également dans l'art antérieur un étui refermable décrit dans le brevet WO91/04920. Cet étui vise à améliorer des étuis antérieurs présentant un trou prévu sur la face avant, pour permettre l'extraction d'un mouchoir, ou pour remplacer des étuis présentant une ligne de découpe s'étendant jusqu'à une bande de scellage. Ce document propose de remplacer ce trou médian ou le volet délimité par la ligne de découpe et la bande de scellage par une ouverture délimitée par une ligne de découpe s'étendant jusqu'au bord supérieur.

Cette solution n'est pas satisfaisante, car la traction exercée sur le rabat peut entraîner une déchirure le long de la pliure formant le bord supérieur, notamment lorsque la traction comporte une composante parallèle à la pliure. Il en résulte alors une perte d'étanchéité. Par ailleurs, le bord supérieur des lingettes est accessible lorsque l'étui est ouvert, ce qui peut conduire l'utilisateur à retirer la lingette non pas en la saisissant par le pli médian, mais en la saisissant par le bord supérieur. Cette mauvaise manipulation conduit à un défaut d'hygiène et à un risque d'extraction de plusieurs lingettes. Par ailleurs, le rabat peut se positionner de façon inclinée, ce qui amoindrit l'étanchéité du conditionnement.

On connaît également dans l'état de la technique Les étuis de l'art antérieur les brevets EP0475463, US4156493, US5642810 ou EP119314 qui ont en commun un certain nombre d'inconvénients. Les plus importants sont discutés ci-dessous.

Ces dispositifs comportent un élément de fermeture formé par une pièce rapportée sur l'étui. Cette solution implique une opération d'assemblage supplémentaire requérant une grande précision dans le positionnement de cette pièce rapportée.

Par ailleurs, le dispositif d'ouverture est placé généralement placé au milieu de l'une de leurs faces. La préhension du produit qui apparaît sur le dessus de la pile à travers la fenêtre de distribution est souvent difficile. On prend aussi le risque de prélever au moins deux produits à la fois au lieu d'un seul.

Les étuis de l'art antérieur sont réalisés à partir d'un matériau souple qui ne présente pas la solidité nécessaire à certaines utilisations, et risque par exemple de se déchirer, notamment si l'utilisateur tire sur l'étiquette plus que cela est prévu par le concepteur de l'étui. L'étiquette risque alors de se décoller complètement et d'être difficile à recoller complètement et/ou de manière étanche.

Le but de la présente invention est de proposer un étui pour produits qui remédie à certains au moins des inconvénients de l'art antérieur.

La présente invention concerne un étui formé, réalisé à partir d'une pièce de matière plastique souple, pliée en deux le long d'une ligne de pliage de manière à former deux parties sensiblement parallèles, à savoir une partie avant et une partie arrière, les deux parties étant soudées entre elles par leurs bords libres respectifs, comprenant des moyens d'étanchéité et un dispositif d'ouverture disposé sur la face avant de l'étui, ledit dispositif d'ouverture étant formé par un rabat comprenant un clapet d'ouverture entourée au moins en partie par une ligne d'affaiblissement, la ligne d'affaiblissement étant localisée sur le bord opposé à la ligne de pliage, et par une bordure périphérique revêtue d'un adhésif qui la rend capable de se décoller et se recoller plusieurs fois, caractérisé en ce que le rabat adhésif est formé par un prolongement de la partie arrière dudit étui, l'étiquette adhésive formant le rabat étant disposée de manière à ce qu'un bord de ladite étiquette soit adjacent au bord de l'étui opposé à la ligne de pliage.

Cette solution permet d'éviter la déchirure de l'étui en cas de traction excessive sur le clapet de fermeture. Par ailleurs, il réserve une zone supérieure dans laquelle l'article conditionné reste maintenu, contrairement aux solutions comportant une bande de scellage.

Le résultat obtenu est une meilleure étanchéité et une ouverture refermable qui évite que les articles soient saisis par la tranche. Ils ne peuvent être saisis que par le coin médian.

La ligne d'affaiblissement définit le contour d'une fenêtre de distribution qui est située de manière à chevaucher de préférence un bord du premier produit à distribuer.

Ainsi, l'utilisateur peut à l'aide d'un doigt sélectionner le premier produit qui se présente avant du prélever facilement, en tirant sur le coin central. On évite ainsi les difficultés et les gaspillages à l'utilisation.

La zone s'étendant entre les extrémités de la ligne d'affaiblissement et la tranche de l'étui a pour fonction d'arrêter le mouvement résultant de la traction sur l'étiquette. Il peut s'agir d'une zone appartenant au contour extérieur de l'étui, ou d'une zone formée en retrait du contour extérieur.

Avantageusement, la ligne d'affaiblissement entourant le clapet d'ouverture s'étendra jusqu'au voisinage du bord supérieur de l'étui.

Selon une possibilité offerte par l'invention, le rabat adhésif sera solidarisé par soudure au bord de l'étui qui lui est adjacent.

De préférence, l'étui sera réalisé à partir d'un or film complexe formé par une couche d'un matériau adhésif sur sa face extérieure, d'une couche de matière plastique, telle que du PET, d'une couche extérieure de matière plastique, telle que du polyéthylène.

Avantageusement, le matériau adhésif pourra consister en un adhésif thermoactivable et réactivable à froid sur la surface en contact avec le film de matière plastique.

Avantageusement, le film complexe pourra comprendre une couche barrière formée par une feuille d'aluminium.

Traditionnellement, les produits d'hygiène disposés en pile à l'intérieur de l'étui, sont pliés chacun en un certain nombre de rectangles et/ou carrés élémentaires dont l'un constitue une face du produit plié tournée vers la fenêtre de distribution.

L'invention se rapporte également à un article formé par un étui et comprenant des produits se présentant sensiblement sous la forme d'une feuille tels que par exemple des lingettes ou des mouchoirs en papier caractérisé en ce que l'étui est formé par un film plastique souple plié en deux le long d'une ligne de pliage de manière à former deux parties sensiblement parallèles, à savoir une partie avant et une partie arrière, les deux parties étant soudées entre elles par leurs bords libres respectifs, comprenant des moyens d'étanchéité et un dispositif d'ouverture disposé sur la partie avant de l'étui, ledit dispositif d'ouverture dans la partie avant étant formé par un rabat comprenant un clapet d'ouverture entourée au moins en partie par une ligne d'affaiblissement, la ligne d'affaiblissement étant localisée sur le bord opposé à la ligne de pliage, et par une bordure périphérique revêtue d'un adhésif qui la rend capable de se décoller et se recoller plusieurs fois, le rabat adhésif étant formé par un prolongement de la partie arrière dudit étui, l'étiquette adhésive étant disposée de manière à ce qu'un bord de ladite étiquette soit adjacent au bord de l'étui opposé à la ligne de pliage, et en ce que chaque produit présente sur une face tournée vers la fenêtre de distribution un coin de préhension situé en zone médiane de sa face avant, et en ce que le coin de préhension du premier produit à distribuer est positionné en face de la fenêtre de distribution de l'étui.

Avantageusement, le produit sera plié:
- en accordéon suivant une première direction, de manière à superposer au moins deux volets de largeurs différentes (D; E; F; G; H),
- puis au moins une fois suivant une seconde direction perpendiculaire à la première, un volet de largeur réduite apparaissant sur l'extérieur du produit plié.

De préférence, l'accordéon présentera sur une face opposée au volet de largeur réduite un second volet de largeur réduite partant d'un bord latéral opposé.

Avantageusement, le coin de préhension sera adjacent à un bord de la pile et le contour de la fenêtre entoure le coin de préhension en chevauchant ledit bord de la pile.

De préférence, les produits seront des produits d'hygiène.

Dans la suite, on notera qu'aucune des figures ne montre un mode de réalisation d'un étui et d'un article tels que revendiqué ci-dessus.

La présente invention sera mieux comprise à la lecture de la description d'un exemple non limitatif de réalisation qui suit, ce référant aux dessins annexés où :
- la figure 1 illustre les lignes de partage pour un premier mode de pliage d'un produit d'hygiène;
- la figure 2 illustre le premier mode de pliage d'un produit d'hygiène;
- la figure 3 représente une vue d'un étui ;
- les figures 4 et 5 sont analogues aux figures 5 et 6 pour un second mode de pliage ;
- la figure 6 est une vue schématique d'un film complexe pour réaliser une variante ;
- la figure 7 représente le film en cours de préparation ;
- la figure 8 représente une vue de face d'un étui réalisé selon cette variant en position fermée, ledit étui n'étant pas un étui selon l'invention.
- la figure 9 représente une vue de face d'un étui réalisé selon cette variant en position ouverte.

On va maintenant définir un premier mode de pliage d'un produit d'hygiène 41 qui réalise un coin de préhension 47 sur une face dudit produit, comme illustré aux figures 5 et 6.

La figure 1 représente un produit 41 en configuration dépliée sous la forme d'un rectangle R de longueur A et de largeur B. On a matérialisé en pointillés des lignes de partage 51 parallèles aux bords de longueur A et des lignes de partage 53 parallèles aux bords de largeur B.

Ces lignes de partage 51, 53 partagent le rectangle R en rectangles élémentaires 55, 57.

Dans l'exemple représenté, il y a une seule ligne de partage 53 qui définit deux rangées de rectangles élémentaires 55, 57 présentant tous une même longueur élémentaire C qui définit la plus grande dimension du produit 41 plié parallèlement à la longueur A du produit déplié. Par contre il y a deux lignes de partage 51 qui définissent deux colonnes adjacentes de rectangles élémentaires 55, présentant tous une largeur élémentaire D, et une colonne de rectangles élémentaires 57 présentant une largeur élémentaire E inférieure à la largeur élémentaire D.

La largeur élémentaire D définit la plus petite dimension du produit 41 plié, parallèle au bord d'arrêt 119 dans l'étui.

De préférence la largeur D est sensiblement double de la largeur E. La colonne des rectangles élémentaires 57 qui présente la plus petite largeur E est adjacente à un bord du rectangle R.

Le pliage du produit 41 est illustré à la figure 2. Il comprend les étapes suivantes :
- on plie en accordéon le rectangle R suivant les deux lignes de partage 51, en formant trois volets dont deux présentent la largeur D et le troisième la largeur E,
- on plie ensuite l'accordéon le long de la ligne de partage 53 comme indiqué par la flèche 59.

On met ainsi en contact deux rectangles élémentaires 55 de largeur D, et on oriente vers l'extérieur les rectangles élémentaires 57 de largeur E.

On obtient de cette manière un coin de préhension 47 situé en zone médiane de l'un des bords du produit 41, ledit coin de préhension 47 pouvant être facilement séparé du rectangle élémentaire sous-jacent 55 par un mouvement illustré par la flèche 61 à la figure 2.

Lorsque l'on forme une pile 39 de produits d'hygiène 41 pliés comme on vient du décrire, on veille à ce que chaque produit présente un coin de préhension 47 le long d'un même bord de la pile, en les orientant tous de la même façon ou par exemple alternativement dans un sens et dans l'autre.

La figure 3 représente une vue d'un étui. L'étui 2 est réalisé à partir d'une pièce 65 découpée dans une feuille de matière plastique souple.

La pièce 65 présente un axe longitudinal de symétrie 67, et une ligne de pliage 69 perpendiculaire à l'axe de symétrie 67 et partageant la pièce 65 en deux parties 71, 72 ayant des contours extérieurs sensiblement symétriques par rapport à la ligne de pliage. Elles présentent le long de ce contour un bord latéral 73 dont le contour intérieur est illustré à la figure 8 par une ligne pointillée 75.

L'étui 2 est réalisé en pliant la pièce 65 le long de la ligne de pliage 69 et en soudant l'un contre l'autre les bords latéraux 73 respectifs des deux parties 71, 72. L'étui est fermé hermétiquement sur son pourtour par le pliage la soudure.

La ligne d'affaiblissement 23 est située sur l'une des parties 71.

Dans une première variante de cet étui, les extrémités 25 de la ligne 23 s'étendent jusqu'à la ligne de pliage 69.

Le rabat adhésif 27 recouvre le clapet 39 et déborde tout autour de celui-ci sur la partie 71 correspondante de l'étui 2, et soit au-delà de la ligne de pliage 69 sur l'autre partie 72 de l'étui 2 soit placée de manière à ce que le bord de l'étiquette 27 soit adjacent à la ligne de pliage 69.

Cependant, dans une seconde variante de cet étui qui représente un étui selon l'invention, la ligne de pliage 69 est localisée sur le bord de la partie 71 opposé à la ligne d'affaiblissement 23. L'étiquette 27 est alors formée par un retour de la partie arrière 72 de l'étui sur la partie avant 71. Ce retour chevauche la ligne d'affaiblissement 23 de manière à recouvrir le clapet d'ouverture 37. Ce retour est rendu adhésif après onction par un polymère adhésif. Il est particulièrement avantageux d'utiliser à cette fin un adhésif dont la polymérisation est contrôlable au moyen de la température. L'homme du métier est à même de déterminer à quel stade de la fabrication de l'étui il sera opportun de conférer au polymère ses propriétés adhésives.

Lors de la première utilisation de l'étui 2, la partie 71 se découpe le long de la ligne d'affaiblissement 23, dégageant une fenêtre de distribution.

Les moyens d'étanchéité de l'étui 2 comprennent la nature du matériau constitutif de l'étui, le rabat adhésif 27, la ligne de soudure 74 et la ligne de pliage 69.

On peut préparer l'étui en pliant le long de la ligne de pliage, puis en soudant une partie des bords latéraux, avant de remplir la poche ainsi formée avec la pile de produits, et de souder la dernière partie des bords latéraux.

La fenêtre de distribution 37 est disposée le long d'un grand côté de l'étui 2. A cette variante d'exécution correspond un second mode de pliage des produits d'hygiène 41 qui va être décrit en référence aux figures 4 et 5.

La figure 4 représente un produit 41 en configuration dépliée sous la forme d'un rectangle R de longueur A et de largeur B. On a matérialisé en pointillé des lignes de partage 77 parallèles aux bords de longueur A et des lignes de partage 79 parallèles aux bords de largeur B.

Ces lignes de partage 77, 79 partagent le rectangle R en rectangles élémentaires 81.

Dans l'exemple représenté, il y a deux lignes de partage 77 qui définissent trois rangées 83, 85, 87 et deux lignes de partage 79 qui définissent trois colonnes 89, 91, 93 de rectangles élémentaires 81.

La rangée centrale 83 présente une longueur élémentaire F qui définit la plus grande dimension du produit 41 plié. Les rangées 85, 87 présentent respectivement des longueurs élémentaires G, H, toutes deux plus petites que la longueur élémentaire F. De préférence, les longueurs élémentaires G et H sont complémentaires de sorte que leur somme G + H est sensiblement égale à la longueur élémentaire F.

Les colonnes adjacentes 89 et 91 présentent toutes deux une largeur élémentaire J qui définit la plus petite dimension du produit 41 plié. La colonne 93 présente une largeur élémentaire K réduite par rapport à J. Cette colonne 93 est adjacente à un bord du rectangle R.

Le pliage du produit 41 est illustré à la figure 11. Il comprend les étapes suivantes:
- on plie en accordéon le rectangle R suivant les lignes de partage 79, en formant trois volets de largeur respective G, F, H; l'accordéon présente sur deux faces opposées des volets de largeur réduite qui partent de deux bords latéraux opposés;
- on plie ensuite l'accordéon le long des lignes de partage 79, par exemple encore en accordéon, comme illustré par la flèche 95 à la figure 5.

On prend comme face avant du produit celle où les rectangles élémentaires sont les plus grands.

On obtient ainsi un coin de préhension 47 situé en zone médiane d'un bord de la face avant du produit 41, ledit coin de préhension pouvant être facilement séparé du rectangle élémentaire 81 sous-jacent par un mouvement illustré par la flèche 97 à la figure 11.

Un mode de réalisation qui n'est pas couvert par les revendications est décrit en référence aux figures 6 à 9.

L'étui peut être réalisé par pliage et scellage latéral d'un film complexe formé, comme représenté en figure 6, par :
- une couche (100) d'un matériau adhésif, notamment un adhésif thermoactivable sur sa face extérieure et réactivable à froid sur la surface en contact avec le film de matière plastique (101) ;
- une couche (101) formée par une matière plastique telle que du PET ;
- une couche barrière (102) formée par une feuille d'aluminium ;
- une couche extérieure (103) formée par une matière plastique telle que du polyéthylène.

Ce complexe est découpé pour former deux lobes (105, 106) se rejoignant en une ligne médiane (107). Les lobes (105, 106) présentent une forme générale rectangulaire, et avantageusement les bords latéraux (108, 109, 110, 111) sont convexes.

Le film complexe est ensuite préparé à l'aide d'une matrice de rainage, comme représenté en figure 13. Un premier couteau (112) découpe à mi-chair le film complexe pour découper totalement la couche d'adhésif (100), le long d'une ligne (114) correspondant au bord de la fenêtre d'accès aux lingettes. Cette découpe peut être réalisé avec un outil de tranchage présentant des matrices munies de lames de découpes en acier.

Sur l'autre face, côté polyéthylène, un deuxième couteau (113) réalise une découpe partielle des trois autres (101 à 103), selon la ligne d'affaiblissement (23).

La pointe (115) peut être désactivée pour inhiber l'adhésion, par un traitement de cette zone pour dégrader les qualités de l'adhésif, ou par collage d'une pièce en un matériau non adhésif.

La figure 8 représente une vue de face d'un étui réalisé selon cette variant en position fermée. La ligne d'affaiblissement (23) s'étend, au niveau de ses deux extrémités (120, 121) jusqu'au voisinage de la pliure (107) sans toutefois venir en contact avec cette pliure. Les bords latéraux (130 et 131) ainsi que le bord inférieur (132) est scellé par thermocollage ou collage des surfaces adhésivées des deux lobes (105, 106) du film complexe. La pointe (115) est désadhésivée pour permettre à l'utilisateur de saisir facilement le rabat (133).

La figure 9 représente une vue de face d'un étui réalisé selon cette variant en position ouverte. Le rabat (133) présente une large bande adhésive (134) qui permet le recollage. Les lingettes apparaissent en présentant un coin médian (135) permettant une saisie facile, en les tirants par ce coin seulement. Elles sont maintenues par la bande supérieure (136) s'étendant entre les extrémités (120, 121) de la ligne d'affaiblissement (23), et la pliure supérieure (107).

Bien sûr, l'invention n'est pas limitée aux exemples qui viennent d'être décrits et de nombreux aménagements peuvent être apportés à ces exemples sans sortir du cadre de l'invention.

On pourrait envisager des étuis de formes différentes, pour chacun des deux modes de réalisation.

Les exemples qui ont été décrits concernent un étui pour produits d'hygiène, mais on peut envisager les mêmes étuis destinés à d'autres produits, sans sortir du cadre de l'invention.

On pourrait envisager que les produits d'hygiène 41 ne soient pas de forme rectangulaire, mais par exemple de forme carrée. Les modes de pliage précédemment décrits pourraient être appliqués de la même manière.

Les associations qui ont été décrites entre chaque mode de réalisation ou variante d'exécution de l'étui de chaque mode de pliage sont préférées mais non limitatives.

Chacun des modes de réalisation des articles de la présente invention peut comprendre un mode particulier d'incorporation des produits. L'article objet de la présente invention peut être garni de lingettes ou de tout autre produit selon les procédés connus de l'homme du métier et ce à différents stades de l'élaboration de l'étui.

Ainsi, de manière illustrative mais non limitative, lorsque l'étui qui compose l'article est formé d'une feuille souple, il est possible de former un premier bord par pliage de la feuille, puis de former deux autres bords par soudure puis de remplir l'étui ainsi formé par le côté resté ouvert qui ne sera soudé qu'après remplissage de l'étui.

Selon la qualité des lingettes employées, l'imprégnation peut se faire de manière individuelle pour chaque lingette et donc avant la mise en place dans les étuis, ou de manière groupée à n'importe quelle étape du processus d'incorporation.

## Revendications

1. Étui formé, réalisé à partir d'une pièce de matière plastique souple, pliée en deux le long d'une ligne de pliage (69) de manière à former deux parties (71, 72) sensiblement parallèles, à savoir une partie avant (71) et une partie arrière (72), les deux parties (71, 72) étant soudées entre elles par leurs bords libres (73) respectifs, comprenant des moyens d'étanchéité (27, 8, 19, 74, 69) et un dispositif d'ouverture (21) disposé sur la face avant de l'étui, ledit dispositif d'ouverture étant formé par un rabat comprenant un clapet d'ouverture (39) dans la partie avant (71) entourée au moins en partie par une ligne d'affaiblissement (23), la ligne d'affaiblissement étant localisée sur le bord opposé à la ligne de pliage (69), et par une bordure périphérique (31) revêtue d'un adhésif qui la rend capable de se décoller et se recoller plusieurs fois, **caractérisé en ce que** le rabat adhésif (27) est formé par un prolongement de la partie arrière (72) dudit étui, l'étiquette adhésive (27) formant le rabat étant disposée de manière à ce qu'un bord de ladite étiquette (27) soit adjacent au bord de l'étui opposé à la ligne de pliage (69).

2. Étui selon la revendication 1, **caractérisé en ce que** la ligne d'affaiblissement entourant le clapet d'ouverture s'étend jusqu'au voisinage du bord supérieur de l'étui.

3. Étui selon l'une quelconque des revendications précédentes, **caractérisé en ce que** le rabat adhésif est solidarisé par soudure au bord de l'étui qui lui est adjacent.

4. Etui selon l'une quelconque des revendications 1 à 3, **caractérisé en ce qu'**il est réalisé à partir d'un film complexe formé par une couche (100) d'un matériau adhésif sur sa face extérieure, d'une couche (101) de matière plastique, telle que du PET, d'une couche extérieure (103) de matière plastique, telle que du polyéthylène.

5. Étui selon la revendication 4, **caractérisé en ce que** le matériau adhésif consiste en un adhésif thermoactivable et réactivable à froid sur la surface en contact avec le film de matière plastique (101).

6. Étui selon la revendication 4, **caractérisé en ce que** le film complexe comprend une couche barrière (102) formée par une feuille d'aluminium.

7. Article formé par un étui et comprenant des produits se présentant sensiblement sous la forme d'une feuille tels que par exemple des lingettes ou des mouchoirs en papier **caractérisé en ce que** l'étui est formé par un film plastique souple plié en deux le long d'une ligne de pliage (69) de manière à former deux parties (71, 72) sensiblement parallèles à savoir une partie avant (71) et une partie arrière (72), les deux parties (71, 72) étant soudées entre elles par leurs bords libres (73) respectifs, comprenant des moyens d'étanchéité (27, 8, 19, 74, 69) et un dispositif d'ouverture (21) disposé sur la partie avant de l'étui, ledit dispositif d'ouverture étant formé par un rabat comprenant un clapet d'ouverture (39) dans la partie avant entourée au moins en partie par une ligne d'affaiblissement (23), la ligne d'affaiblissement étant localisée sur le bord opposé à la ligne de pliage (69), et par une bordure périphérique (31) revêtue d'un adhésif qui la rend capable de se décoller et se recoller plusieurs fois, le rabat adhésif (27) étant formé par un prolongement de la partie arrière (72) dudit étui, l'étiquette adhésive (27) étant disposée de manière à ce qu'un bord de ladite étiquette (27) soit adjacent au bord de l'étui opposé à la ligne de pliage (69), et **en ce que** chaque produit (41) présente sur une face tournée vers la fenêtre de distribution (37) un coin de préhension (47) situé en zone médiane de sa face avant, et **en ce que** le coin de préhension (47) du premier produit à distribuer est positionné en face de la fenêtre de distribution (37) de l'étui (1, 2).

8. Article selon la revendication 7, **caractérisé en ce que** le produit (41) est plié:
- en accordéon suivant une première direction (51, 79), de manière à superposer au moins deux volets de largeurs différentes (D; E; F; G; H),
- puis au moins une fois suivant une seconde direction (53, 77) perpendiculaire à la première, un volet de largeur réduite apparaissant sur l'extérieur du produit plié (41).

9. Article selon la revendication 8, **caractérisé en ce que** l'accordéon présente sur une face opposée au volet de largeur réduite un second volet de largeur réduite partant d'un bord latéral opposé.

10. Article selon l'une des revendications 7 à 9, **caractérisé en ce que** le coin de préhension (47) est adjacent à un bord de la pile et le contour de la fenêtre entoure le coin de préhension en chevauchant ledit bord de la pile.

11. Article, selon l'une quelconque des revendications 7 à 10, **caractérisé en ce que** les produits sont des produits d'hygiène.

## Patentansprüche

1. Etui, das anhand eines Teils aus weichem Kunststoffmaterial gebildet und realisiert wird, das einer Faltlinie (69) entlang derart in zwei Teile gefaltet ist, dass es zwei fast parallele Teile (71, 72) bildet, d.h. ein vorderes Teil (71) und ein hinteres Teil (72), wobei die beiden Teile (71, 72) über ihre jeweiligen freien Kanten (73) miteinander verschweißt sind, das Dichtheitsmittel (27, 8, 19, 74, 69) und eine Öffnungsvorrichtung (21), die an der vorderen Seite des Etuis angeordnet ist, umfasst, wobei die besagte Öffnungsvorrichtung durch eine Klappe gebildet wird, die eine Öffnungsklappe (39) im vorderen Teil (71) umfasst, die mindestens teilweise von einer Dämpfungslinie (23) umgeben ist, wobei die Dämpfungslinie an der Kante lokalisiert ist, die gegenüber der Faltlinie (69) liegt, und von einer peripheren Umrandung (31), die mit einem Klebstoff beschichtet ist, der es ihr ermöglicht, sich mehrere Male abzulösen und wieder anzukleben, **dadurch gekennzeichnet, dass** die klebende Klappe (27) durch eine Verlängerung des hinteren Teils (72) vom besagten Etui gebildet wird, wobei das klebende Etikett (27), das die Klappe bildet, derart angeordnet ist, dass eine Kante des besagten Etiketts (27) an der Kante des Etuis anliegt, die gegenüber der Faltlinie (69) liegt.

2. Etui nach Anspruch 1, **dadurch gekennzeichnet, dass** sich die Dämpfungslinie, welche die Öffnungsklappe umgibt, bis zur Umgebung der oberen Kante des Etuis erstreckt.

3. Etui nach einem der vorhergehenden Ansprüche, **dadurch gekennzeichnet, dass** die klebende Klappe per Schweißung mit der Kante des Etuis verbunden ist, das an diese angrenzt.

4. Etui nach einem der Ansprüche 1 bis 3, **dadurch gekennzeichnet, dass** es anhand einer komplexen Folie realisiert wird, die durch eine Schicht (100) eines Klebematerials auf ihrer externen Seite, durch eine Schicht (101) aus Kunststoffmaterial, wie zum Beispiel PET, durch eine externe Schicht (103) aus Kunststoffmaterial, wie zum Beispiel Polyethylen, gebildet wird.

5. Etui nach Anspruch 4, **dadurch gekennzeichnet, dass** es sich bei dem klebenden Material um einen Kleber handelt, der auf der Oberfläche im Kontakt mit der Folie aus Kunststoffmaterial (101) heißaktivierbar und kalt reaktivierbar ist.

6. Etui nach Anspruch 4, **dadurch gekennzeichnet, dass** die komplexe Folie eine Sperrschicht (102) umfasst, die durch eine Aluminiumfolie gebildet wird.

7. Artikel, das durch ein Etui gebildet wird und das Produkte umfasst, die sich ungefähr in Form eines Blattes wie zum Beispiel Reinigungs- oder Papiertaschentücher präsentieren, **dadurch gekennzeichnet, dass** das Etui durch eine weiche Plastikfolie gebildet wird, die einer Faltlinie (69) entlang derart in zwei Teile gefaltet ist, dass sie zwei fast parallele Teile (71, 72) bildet, d.h. ein vorderes Teil (71) und ein hinteres Teil (72), wobei die beiden Teile (71, 72) über ihre jeweiligen freien Kanten (73) miteinander verschweißt sind, das Dichtheitsmittel (27, 8, 19, 74, 69) und eine Öffnungsvorrichtung (21), die an der vorderen Seite des Etuis angeordnet ist, umfasst, wobei die besagte Öffnungsvorrichtung durch eine Klappe gebildet wird, die eine Öffnungsklappe (39) im vorderen Teil (71) umfasst, die mindestens teilweise von einer Dämpfungslinie (23) umgeben ist, wobei die Dämpfungslinie an der Kante lokalisiert ist, die gegenüber der Faltlinie (69) liegt, und von einer peripheren Umrandung (31), die mit einem Klebstoff beschichtet ist, der es ihr ermöglicht, sich mehrere Male abzulösen und wieder anzukleben, wobei die klebende Klappe (27) durch eine Verlängerung des hinteren Teils (72) vom besagten Etui gebildet wird, wobei das klebende Etikett (27), derart angeordnet ist, dass eine Kante des besagten Etiketts (27) an der Kante des Etuis anliegt, die gegenüber der Faltlinie (69) liegt und dass jedes Produkt (41) auf einer Seite, die sich zum Verteilungsfenster (37) hin dreht, über eine Greifecke (47) verfügt, die sich im mittleren Bereich ihrer vorderen Seite befindet, und dass sich die Greifecke (47) des ersten zu verteilenden Produktes gegenüber dem Verteilungsfenster (37) vom Etui (1, 2) positioniert ist.

8. Artikel nach Anspruch 7, **dadurch gekennzeichnet, dass** das Produkt (41) wie folgt gefaltet ist:
- wie ein Akkordeon in eine erste Richtung (51, 79), so dass mindestens zwei Klappen mit unterschiedlichen Breiten (D; E; F; G; H) aufeinander gelegt werden,
- und anschließend mindestens einmal in eine zweite Richtung (53, 77), die rechtwinklig zur ersten Richtung verläuft, wobei eine Klappe mit reduzierter Breite außerhalb des gefalteten Produktes (41) erscheint.

9. Artikel nach Anspruch 8, **dadurch gekennzeichnet, dass** das Akkordeon an einer Seite, die der Klappe mit reduzierter Breite gegenüber liegt, eine zweite Klappe mit reduzierter Breite aufweist, die von einer seitlichen gegenüber liegenden Kante ausgeht.

10. Artikel nach einem der Ansprüche 7 bis 9, **dadurch gekennzeichnet, dass** die Greifecke (47) neben einer Kante des Stapels liegt und dass die Umrandung des Fensters die Greifecke umgibt, indem sie die besagte Kante des Stapels überlappt.

11. Artikel nach einem der Ansprüche 7 bis 10, **dadurch gekennzeichnet, dass** es sich bei den Produkten um Hygieneprodukten handelt.

## Claims

1. Case formed from a part made of a flexible plastic material folded in two along a folding line (69) so as to form two parts (71, 72) approximately parallel to each other, namely a front part (71) and a back part (72), the two parts (71, 72) being welded to each other by their corresponding free edges (73), comprising sealing means (27, 8, 19, 74, 69) and an opening device (21) arranged on the front face of the case, the said opening device being formed by a fold comprising an opening flap (39) in the front part (71) surrounded at least partly by a line of weakness (23), the line of weakness being located on the edge opposite to the folding line (69), and by a peripheral edge (31) coated with an adhesive that makes it capable of separating and sticking again several times, **characterised in that** the adhesive fold (27) is formed by a prolongation of the rear part (72) of the said case, the adhesive label (27) forming the fold being arranged so that one edge of the said label (27) is adjacent to the edge of the case opposing the folding line (69).

2. Case according to claim 1, **characterised in that** the line of weakness surrounding the opening flap extends close to the upper edge of the case.

3. Case according to any one of the previous claims, **characterised in that** the adhesive flap is fixed by welding to the edge of the case that is adjacent to it.

4. Case according to any one of claims 1 to 3, **characterised in that** it is made from a complex film formed by a layer (100) of a material that is adhesive on its outside face, a layer (101) of plastic material such as PET, and an outer layer (103) of plastic material such as polyethylene.

5. Case according to claim 4, **characterised in that** the adhesive material consists of an adhesive that can be activated by heat and reactivated cold on the surface in contact with the film of plastic material (101).

6. Case according to claim 4, **characterised in that** the complex film comprises a barrier layer (102) formed of an aluminium sheet.

7. Article formed by a case and comprising products approximately in sheet form, for example such as paper towels or facial tissue **characterised in that** the case is formed by a flexible plastic film folded in two along a folding line (69) so as to form two parts (71, 72) approximately parallel to each other, namely a front part (71) and a back part (72), the two parts (71, 72) being welded to each other by their corresponding free edges (73), comprising sealing means (27, 8, 19, 74, 69) and an opening device (21) arranged on the front face of the case, the said opening device being formed by a fold comprising an opening flap (39) in the front part surrounded at least partly by a line of weakness (23), the line of weakness being located on the edge opposite to the folding line (69), and by a peripheral edge (31) coated with an adhesive that makes it capable of separating and sticking again several times, wherein the adhesive fold (27) is formed by a prolongation of the rear part (72) of the said case, the adhesive label (27) being arranged so that one edge of the said label (27) is adjacent to the edge of the case opposing the folding line (69), and wherein each product (41) is provided with a gripping corner (47), on a face facing the distribution window (37), located in a median area of its front face, and **in that** the gripping corner (47) of the first product to be distributed is positioned facing the distribution window (37) of the case (1, 2).

8. Article according to claim 7, **characterised in that** the product (41) is folded:
- accordion-wise along a first direction (51, 79), so as to superpose at least two flaps with different widths (D; E; F; G; H),
- then at least once along a second direction (53, 77) perpendicular to the first, a narrow flap appearing on the outside of the folded product (41).

9. Article according to claim 8, **characterised in that** the accordion has a second narrow flap on a face opposite the narrow flap, starting from the opposite side edge.

10. Article according to any one of claims 7 to 9, **characterised in that** the gripping corner (47) is adjacent to an edge of the stack and the contour of the window surrounds the gripping corner overlapping the said edge of the stack.

11. Article according to any one of claims 7 to 10, **characterised in that** the products are hygiene products.
